# EUROPÄISCHE PATENTSCHRIFT

(11) **EP 3 097 833 B1**
(45) Veröffentlichungstag und Bekanntmachung des Hinweises auf die Patenterteilung: **22.09.2021**
(21) Anmeldenummer: 16000452.9
(22) Anmeldetag: 25.02.2016
(51) Int. Cl.: A47K 11/10

(54) **TOILETTENREINIGUNGSBÜRSTE**
TOILET CLEANING BRUSH
BROSSE DE NETTOYAGE DES TOILETTES

(30) Priorität: 28.05.2015 DE 202015003763 U
(43) Veröffentlichungstag der Anmeldung: 30.11.2016
(73) Patentinhaber: Hauswald, Steve, 04229 Leipzig (DE)
(72) Erfinder: Hauswald, Steve, 04229 Leipzig (DE)
(74) Vertreter: Müller, Volkmar

(56) Entgegenhaltungen:
- WO-A1-01/65969
- DE-U1- 9 419 188
- DE-U1- 20 000 472
- None

## Beschreibung

Bekanntlich versteht man unter einer Toilettenreinigungsbürste ein Reinigungsgerät für den Sanitärbereich, welche gleichzeitig ein mechanisches und chemisches Reinigen einer Toilette ermöglicht. Die Dokumente WO 01/65969 A1, DE 200 00 472 U1 und DE 94 19 188 U1 offenbaren jeweils eine Toilettenreinigungsbürste mit einem Grundkörper, welcher zumindest einen verschließbaren Flüssigkeitsbehälter für eine Reinigungsflüssigkeit besitzt.

Die Erfindung betrifft eine Toilettenreinigungsbürste mit einem Grundkörper, welcher zumindest einen verschließbaren Flüssigkeitsbehälter für eine Reinigungsflüssigkeit und einen Bürstenkopf besitzt. An einer Öffnung des Flüssigkeitsbehälters ist ein manuell betätigbares Flüssigkeitsventil und am Grundkörper ein Bürstenkopf lösbar angeordnet.

Aufgabe der Erfindung ist es, eine Toilettenreinigungsbürste bereit zu stellen, welche technisch einfach aufgebaut ist, d. h. nur wenige Bauteile besitzt, einfach und sicher durch den Nutzer zu manipulieren ist sowie sich einfach und kostengünstig, insbesondere im Rahmen einer industriellen Massenproduktion, herstellen lässt. Die Toilettenreinigungsbürste soll preiswert angeboten werden können und dennoch sicher, insbesondere flüssigkeitsdicht, und funktionsgerecht benutzt werden können.

Die Aufgabe der Erfindung wird durch eine Toilettenreinigungsbürste mit den Merkmalen des Anspruchs 1 gelöst.

Erfindungswesentlich ist dabei, dass der Bürstenkopf durch einen Klickmechanismus am Grundkörper befestigt ist, das ein Flüssigkeitsventil am unteren Ende des Flüssigkeitsbehälters angeordnet ist, das Flüssigkeitsventil ein federbelastetes Kugelventil ist, welches durch ein manuell zu betätigendes Ventilgestänge im Reinigungszustand geöffnet werden kann und das Kugelventil im Ruhezustand durch eine Federvorspannung einer Ventilfeder flüssigkeitsdicht geschlossen ist.

Wesentlich ist dabei, dass das Flüssigkeitsventil ein Kugelventil ist, welches durch ein manuell zu betätigendes Ventilgestänge im Reinigungszustand geöffnet werden kann und das Kugelventil im Ruhezustand durch eine Federvorspannung einer Ventilfeder flüssigkeitsdicht geschlossen ist.

Diese Toilettenreinigungsbürste zeichnet sich durch einfaches Design und durch einen einfachen konstruktiven Aufbau aus.

Die Toilettenreinigungsbürste benötigt nur sehr wenige Bauteile und lässt sich technologisch einfach durch die Art der gewählten konstruktiven Gestaltung herstellen.

Bestehend aus einem Grundkörper mit Flüssigkeitsbehälter, in dem sich eine übliche Reinigungsflüssigkeit, insbesondere zum Reinigen von Toiletten, befindet. Die Toilettenreinigungsbürste lässt sich in einfacher Art und Weise einhändig oder auch mit beiden Händen bedienen.

Der Druckknopf löst durch manuelles Drücken das sich am unteren Ende des Flüssigkeitsbehälters befindende Kugelventil mittels Ventilgestänge aus.

Aus der unteren Öffnung des Flüssigkeitsbehälters tritt funktionsbedingt die Reinigungsflüssigkeit, insbesondere Seife oder ein übliches WC-Reinigungsmittel, primär durch die Wirkung der Schwerkraft, aus. Die Reinigungsflüssigkeit wird nur bei Betätigung des Druckknopfes freigesetzt.

Im Ruhezustand wird, durch eine in üblicher Art und Weise angelegte Federvorspannung der Ventilfeder, der Ventilverschluss des Kugelventils auf deren Ventilsitz flüssigkeitsdicht gedrückt.

Die Reinigungsflüssigkeit wird damit in einfacher und sicher Art und Weise zurückgehalten; ein unerwünschtes Austreten dieser ist wirksam verhindert.

Die Reinigungsflüssigkeit kann bei Bedarf immer wieder über Öffnung, welche dann als Einfüllöffnung dient, aufgefüllt werden. Dazu wird der Druckknopf abgezogen und die Muffe aus der oberen Öffnung entfernt. Diese Muffe, insbesondere aus einem elastischen Material, dichtet den Flüssigkeitsbehälter ab. Außerdem dichtet diese Muffe den Durchtritt des Ventilgestänges ebenso ab.

Die Reinigungsflüssigkeit wird nach oben hin zurück gehalten und gewährleistet gleichzeitig den erforderlichen Druckausgleich (Belüftungsöffnung) im Flüssigkeitsbehälter.

Die Funktionsweise/ gleichmäßige Dosierung wird durch die Schwerkraft, die auf der Flüssigkeitssäule der Reinigungsflüssigkeit aufliegt in üblicher Art und Weise gewährleistet.

Damit das Ventilgestänge in der gewünschten Position bleibt bzw. sich frei bewegen kann, können im Inneren des Flüssigkeitsbehälters zusätzliche Gestängeführungen des Ventilgestänges angeordnet sein.

Der Ventilverschluss des Kugelventils ist lösbar, beispielsweise durch eine Gewindeverbindung, mit dem unteren Ende des Ventilgestänges verbunden und kann in üblicher Art und Weise, bei z.B. zu geringem Anpressdruck, nachjustiert werden.

Eine Besonderheit ist der einfache Austausch des Bürstenkopfes durch Verwendung eines Klickverschlusses.

Beide Teile sind bezüglich ihrer Konturen aufeinander abgestimmt, so dass der Bürstenkörper bei Bedarf leicht ausgewechselt werden kann.

Die Unteransprüche 2 bis 4 geben weitere Merkmale der Erfindung an, ohne diese abschließend zu benennen.

Im Folgenden soll die Erfindung an Hand von Zeichnungen näher erläutert werden, ohne diese damit zu beschränken.

Es zeigt:
**Fig. 1** in einer schematischen Schnittdarstellung eine Ansicht einer erfindungsgemäßen Toilettenreinigungsbürste.

Fig. 1 zeigt in einer schematischen Schnittdarstellung eine Ansicht einer erfindungsgemäßen Toilettenreinigungsbürste.

Die Toilettenreinigungsbürste 1 besitzt einen rohrförmigen Grundkörper, welcher zumindest einen verschließbaren Flüssigkeitsbehälter 2 für eine Reinigungsflüssigkeit und einen Bürstenkopf 11 aufweist. An einer Austrittsöffnung 10 des Flüssigkeitsbehälters 2 sind ein manuell betätigbares Flüssigkeitsventil und am Grundkörper ein Bürstenkopf 11 lösbar angeordnet.

Der Bürstenkopf 11 ist durch einen Klickmechanismus 12 am Grundkörper befestigt.

Als Flüssigkeitsabsperrventil ist am unteren Ende des Flüssigkeitsbehälters 2 ein federbelastetes Kugelventil 3 angeordnet, welches durch ein manuell zu betätigendes Ventilgestänge 4 im Reinigungszustand, in Fig. 1 nicht dargestellt, geöffnet werden kann. Das Kugelventil 3 ist im Ruhezustand, wie in Fig. 1 dargestellt, durch eine Federvorspannung einer Ventilfeder 5 flüssigkeitsdicht geschlossen.

Am oberen Ende des Ventilgestänges 4 ist ein Druckknopf 6 angeordnet.

Die obere Öffnung 7 des Flüssigkeitsbehälters 2 ist durch einen Dichtungsblock, in der Ausführungsform gemäß Fig. 1 einer Muffe 8 aus elastischem Material, verschlossen. Damit wird das Ventilgestänge 4 beweglich und flüssigkeitsdicht durch die Muffe 8 geführt.

Das Ventilgestänge 4 besitzt eine Gestängeführung 9. Damit das Ventilgestänge 4 in der gewünschten Position bleibt und sich frei bewegen kann, ist im Inneren des Flüssigkeitsbehälters 2 eine Gestängeführung 9 für das Ventilgestänge 4 angeordnet.

Am Bürstenkopf 11 sind in üblicher Art und Weise reinigungbürsten befestigt, in Fig. 1 nicht dargestellt.

### Liste der Bezugszeichen

- 1: Toilettenreinigungsbürste
- 2: Flüssigkeitsbehälter
- 3: Kugelventil
- 4: Ventilgestänge
- 5: Ventilfeder
- 6: Druckknopf
- 7: Öffnung
- 8: Muffe
- 9: Gestängeführung
- 10: Austrittsöffnung
- 11: Bürstenkopf
- 12: Klickmechanismus

## Patentansprüche

1. Toilettenreinigungsbürste mit einem Grundkörper, welcher zumindest einen verschließbaren Flüssigkeitsbehälter (2) für eine Reinigungsflüssigkeit besitzt, wobei an der Austrittsöffnung (10) des Flüssigkeitsbehälters (2) ein manuell betätigbares Flüssigkeitsventil und am Grundkörper ein Bürstenkopf (11) lösbar angeordnet sind, wobei der Bürstenkopf (11) durch einen Klickmechanismus (12) am Grundkörper befestigt ist, der Flüssigkeitsbehälter (2) eine Kammer besitzt, das ein Flüssigkeitsventil am unteren Ende des Flüssigkeitsbehälters (2) angeordnet ist, das Flüssigkeitsventil ein federbelastetes Kugelventil (3) ist, welches durch ein manuell zu betätigendes Ventilgestänge (4) im Reinigungszustand geöffnet werden kann und das Kugelventil (3) im Ruhezustand durch eine Federvorspannung einer Ventilfeder (5) flüssigkeitsdicht geschlossen ist.

2. Toilettenreinigungsbürste gemäß Anspruch 1, wobei am oberen Ende des Ventilgestänges (4) ein Druckknopf (6) angeordnet ist.

3. Toilettenreinigungsbürste gemäß Anspruch 1, wobei die obere Öffnung (7) des Flüssigkeitsbehälters (2) durch einen Dichtungsblock, insbesondere eine Muffe (8) aus elastischem Material, verschlossen ist, durch welchen das Ventilgestänge (4) beweglich und flüssigkeitsdicht geführt ist.

4. Toilettenreinigungsbürste gemäß Anspruch 1, wobei das Ventilgestänge (4) zumindest eine Gestängeführung (9) besitzt.

5. Toilettenreinigungsbürste gemäß Anspruch 1, wobei die Teile der Toilettenreinigungsbürste (1) aus einem Kunststoff bestehen.

## Claims

1. Toilet cleaning brush with a base body, which has at least one closable liquid container (2) for a cleaning liquid, whereby a manually actuable liquid valve is releasably arranged on the outlet opening (10) of the liquid container (2) and a brush head (11) is releasably arranged on the base body, whereby the brush head (11) is fastened to the base body by means of a click mechanism (12), the liquid container (2) has a chamber, a liquid valve is arranged on the lower end of the liquid container (2), the liquid valve is a spring-loaded ball valve (3), which can be opened in the cleaning state by means of a manually actuable valve linkage (4), and the ball valve (3) is closed in a liquid-tight manner in the idle state by the spring preload of a valve spring (5).

2. A toilet cleaning brush according to claim 1, whereby a push button (6) is arranged on the upper end of the valve linkage (4).

3. A toilet cleaning brush according to claim 1, whereby the upper opening (7) of the liquid container (2) is closed by means of a sealing block, in particular a flange (8) made of an elastic material, through which the valve linkage (4) is guided so as to be movable and liquid-tight.

4. A toilet cleaning brush according to claim 1, whereby the valve linkage (4) has at least one linkage guide (9).

5. A toilet cleaning brush according to claim 1, whereby the parts of the toilet cleaning brush (1) are made of a plastic material.

## Revendications

1. Brosse pour WC avec un corps de base qui comprend au moins un réservoir de liquide refermable (2) pour un liquide de nettoyage, une vanne pour liquide à commande manuelle étant placée de manière amovible au niveau de l'orifice de sortie (10) du réservoir de liquide (2) et une tête de brosse (11) étant disposée de manière amovible sur le corps de base,
la tête de brosse (11) étant fixée par un mécanisme d'enclenchement (12) au niveau du corps de base, le réservoir de liquide (2) ayant un compartiment, la vanne pour liquide étant disposée à l'extrémité inférieure du réservoir de liquide (2), la vanne pour liquide étant une vanne sphérique (3) sollicitée par ressort, la vanne sphérique pouvant être ouverte par une tige de vanne (4) à commande manuelle, en cas de nettoyage, et la vanne sphérique (3) étant fermée, en cas de non-utilisation, par une prétension de ressort d'un ressort de vanne (5), de façon étanche au liquide.

2. Brosse pour WC selon la revendication 1, pour laquelle est disposé au niveau de l'extrémité supérieure de la tige de vanne (4) un bouton-poussoir (6).

3. Brosse pour WC selon la revendication 1, pour laquelle l'ouverture supérieure (7) du réservoir de liquide (2) est fermée par un bloc d'étanchéité, en particulier un manchon (8) en matière élastique, par lequel la tige de vanne (4) est guidée de façon mobile et étanche au liquide.

4. Brosse pour WC selon la revendication 1, pour laquelle la tige de vanne (4) a au moins un guide-tige (9).

5. Brosse pour WC selon la revendication 1, pour laquelle les pièces de la brosse pour WC (1) sont en matière plastique.
